# EUROPÄISCHE PATENTSCHRIFT

(11) **EP 0 035 471 B1**
(45) Veröffentlichungstag und Bekanntmachung des Hinweises auf die Patenterteilung: **11.05.1983**
(21) Anmeldenummer: 81810058.8
(22) Anmeldetag: 24.02.1981
(51) Int. Cl.: E03D 11/12, E03D 9/00

(54) **WC-Anlage**
Toilet installation
Installation de toilette

(30) Priorität: 29.02.1980 CH 1611/80
(43) Veröffentlichungstag der Anmeldung: 09.09.1981
(73) Patentinhaber: FRATELLI ACKERMANN, CH-6850 Mendrisio (CH)
(72) Erfinder: Ackermann, Remo, CH-6986 Novaggio (CH); Ackermann, Walter, CH-6986 Novaggio (CH)
(74) Vertreter: Nithardt, Roland

## Beschreibung

Die Erfindung betrifft eine WC-Anlage nach dem Oberbegriff des Anspruchs 1.

Es sind WC-Anlagen bekannt, welche auf Knopfdruck nach Benützung eine Spülung durchführen, was den Nachteil aufweist, dass diese Spülung aufgrund der Tatsache, dass die WC-Schüssel nicht hermetisch abgeschlossen ist, nicht alle Teile entsprechend reinigt, und dass ausserdem während der Reinigung die Anlage nicht benützbar ist.

Durch die US-A-4183 105, die US-A-3 919 726 und die GB-A-2009812 sind WC-Anlagen mit einer gründlichen Reinigung bekannt, wobei im Falle der US-A-3 919 726 und der GB-A-2 009 812 die Schüsseln in eine Reinigungsvorrichtung verschwenkt werden können. Bei diesen Anlagen ist jedoch während der Reinigung die betreffende Toilettenkabine gleichfalls nicht benutzbar.

Es ist Aufgabe der Erfindung, eine WC-Anlage bereitzustellen, bei welcher die Möglichkeit besteht, daß die Teile, an welche besondere hygienische Anforderungen gestellt werden, überall und absolut sauber gereinigt und desinfiziert werden, und die während des Reinigungsvorganges trotzdem sofort wieder zur Benützung frei ist.

Erfindungsgemäss ist dies durch eine WC-Anlage der eingangs genannten Art gewährleistet, welche die im Kennzeichen des Anspruchs 1 genannten Merkmale aufweist.

Die Erfindung wird im folgenden anhand der Zeichnung näher erläutert. Hierzu zeigen die Figur 1 einen Längsschnitt durch eine erfindungsgemässe WC-Anlage, die Figur 2 eine gleiche Darstellung einer anderen Ausführungsart der Erfindung und die Figur 3 ein vergrössertes Detail der Figur 2.

Die Figur 1 zeigt einen Schnitt durch eine erfindungsgemässe WC-Anlage, bestehend aus einem Gehäuse 10 mit zwei in Bezug auf eine unter 45° zur Horizontalen geneigten Achse R symmetrisch angeordneten Schüsseln 2 und 2', die durch Drehen einer entlang der Axe R ausgerichteten und vom Motor M angetriebenen Welle W, an welcher die beiden Schüsseln 2 und 2' befestigt sind, in Schritten von 180° verdreht werden können, wobei jede Schüssel nach Verdrehen den Platz der anderen einnimmt.

Die obere Schüssel wird von einem hochklappbaren bombierten Deckel 1 abgedeckt, dessen Form durch die Rotation der Schüsseln vorgegeben ist.

Die untere Schüssel, welche bezüglich der Zeichenebene um 90° zur oberen verdreht und spiegelverkehrt ist, wird mittels Sprühwasser aus Düsen gereinigt.

Zwischen dem Gehäuse 10 und der Wand existiert ein Hohlraum 4, in dem der Motor M, eine Pumpe P, ein Behälter für Wasserzusätze, diverse Wasserrohre 16-19 und ein Vorratsbehälter für Desinfektions- und Trockenmittel angeordnet sind.

### Die Betriebsweise dieser Anlage ist folgende :

Nach Benützung des WC werden durch Schliessen des Deckels in aufeinander folgender Weise drei Vorgänge ausgelöst. Zuerst wird mittels der Pumpe P durch ein Rohr 16, welches von der Pumpe bis zur Oeffnung 12 reicht, eine Primärspülung der noch nach oben gerichteten Schüssel 2 durchgeführt. Hierbei fliesst das Abwasser in die Schüssel 2 und durch die Oeffnung 11 in ein als Gasabsperrung dienendes mit Wasser gefülltes Siphon 3 und in den Abfluss 14, welche beiden letztgenannten in einem Sockel 8 angeordnet sind. Nach einer vorwählbaren Dauer ist die Primärspülung zu Ende, worauf durch Erregen des Motors M die Welle W sich um 180° dreht und hierbei die untere Schüssel 2' nach oben und die obere nach unten verdreht. Hierdurch ist die Anlage frei zur weiteren Benützung. Nach dem Ende dieses Vorgangs beginnt für die untere Schüssel die Nachreinigung, wobei mittels einer Vielzahl von Düsen 5 die Schüssel abgespritzt und dabei absolut gereinigt wird. Hierbei kann in einer Endphase dem Spritzwasser ein Desinfizierungs- und Trocknungsmittel beigefügt werden, um einerseits absolute Keimfreiheit zu erreichen, und andererseits ein schnelleres Trocknen der gereinigten Schüssel zu bewirken. Der Abfluss des Spritzwassers erfolgt über ein Nebensiphon 6 ebenfalls in den Abfluss 14.

Diese Trocknung ist vor allem deswegen wichtig, da aus hygienischen Gründen die als Sitzfläche ausgebildeten Ränder S und S' der Schüsseln ebenfalls gereinigt und desinfiziert werden. Dieser Vorgang wiederholt sich nach jeder Benützung.

Die im Hohlraum 4 angeordneten Rohre 16 und 17 dienen der Zufuhr von Wasser von der Pumpe P weg zur Oeffnung 12 einerseits und zu den Düsen andererseits. Das Rohr 18 verbindet die Pumpe P mit dem Wassernetz, und das Rohr 19 ist der Zufluss für das Desinfektions- und Trocknungsmittel zu den Düsen 5, wobei im Vorratsbehälter D eine Dosiereinrichtung für die Zugabe angeordnet ist. Der untere Hohlraum 4 kann auch als Wasserreservoir dienen, wobei in diesem Fall ein Saugrohr vom Boden des Hohlraums bis zur Pumpe gehen müsste und ausserdem die Wasserzufuhr in den Hohlraum mittels eines Höhenindikators, beispielsweise mittels eines Schwimmers oder mittels Elektroden, absperrbar sein muss.

An der Vorderseite des Sockels 8 ist ein Hohlraum 9 angeformt, der der Aufnahme einer WC-Papierrolle dient, welche durch einen Schlitz nach aussen abgerollt werden kann. Das Oeffnen des Hohlraums 9 kann dadurch mittels nicht dargestellter Scharniere erfolgen, oder der Hohlraum kann auch einseitig zugänglich sein und eine Verschiebesicherung für die Papierrolle aufweisen.

Die Figur 2 stellt einen vertikalen Schnitt durch eine bevorzugte Ausführungsart der Erfindung dar. In dieser Variante besteht die Schüsselanordnung wie oben aus zwei Schüsseln 20 und 20', welche in Bezug auf eine durch die Trennwand 21 gehende Mittelebene symmetrisch zueinander sind. Jede der beiden Schüsseln 20, 20' weist einen oberen Rand 22, 22' auf, welcher eine Sitzfläche bildet.

Am unteren Ende der Schüsseln (bezogen auf die Gebrauchsstellung der Schüsseln) befindet sich ein zylindrisches Ablaufstück 23, 23', welches durch die Trennwand 21 in zwei Teile geteilt wird. Das Ablaufstück 23, 23' ist in einem entsprechenden Gegenstück drehbar gelagert, welches durch einen Teil des Sockels 25 gebildet wird, der der Schüsselanordnung als Träger dient und ferner den Siphon 26 enthält. Das Lager 24 ist ebenfalls zylindrisch, und sein Innendurchmesser entspricht etwa dem Aussendurchmesser des Ablaufstückes 23, 23', sodass die Schüsselanordnung sich auf dem Sockel 25 abstützt, wobei mittels eines passenden Uebergangsstückes eine dichte Verbindung von Schüsselanordnung und Sockel hergestellt wird, und die Schüsselanordnung im Sockel drehbar ist.

Das obere Ende der Schüsselanordnung ist mit einer Rotationswelle 27 verbunden, welche einen Zahnkranz 28 trägt, der rund um die Welle verläuft. Eine Zahnstange 29, welche mit einem Hydraulikzylinder 30 verbunden ist, gewährleistet eine alternierende Verdrehung der Welle 27 und der Schüsselanordnung um 180°, wodurch ein reziprokes Hin- und Zurückschwenken der Schüssel 20 in die Position der Schüssel 20' und zurück ermöglicht wird.

Die Spülungsanlage der Schüssel 20' besteht im wesentlichen aus einem Deckel 31, welcher angetrieben über einen Hydraulikzylinder 32 über einen Gelenkarm 33 in einer die Schüssel 20' freigebenden Weise nach hinten (in der Zeichnung nach rechts) bewegt werden kann. Der Gelenkarm ist hierzu einerseits an der feststehenden Wand 34 und andererseits am Deckel 31 angelenkt. Auf der Innenseite des Deckels sind eine Reihe von Spritzdüsen 35 sowie eine Spritzleiste 36 zur Besprühung des Schüsselrandes 22' einerseits und des Schüsselinneren andererseits montiert. Ferner trägt der Deckel Randleisten, an deren freien Enden Dichteinrichtungen 61 angeordnet sind, um einen dichten Abschluss der Verbindung Schüsselrand 22' und Deckel 31 beim Spülen zu gewährleisten (dargestellt in Figur 3).

Die Rotationswelle weist zwei Kanäle 37 und 38 auf, welche mittels Oeffnungen 39 und 40 in die Schüsseln 20 bzw. 20' münden. Diese Kanäle sind mit Schläuchen 41 bzw. 42 verbunden, welche ihrerseits über steuerbare Ventile 43, 44 (elektromagnetischer Art) an einen schematisch dargestellten Verteiler 45 für Druckwasser angeschlossen sind, der wiederum mit einer Enthärtungseinrichtung verbunden ist. Der Verteiler 45 kann entweder mit dem normalen Wassernetz oder mit einer Pumpe verbunden sein, je nachdem wo die Anlage installiert ist.

Ferner ist der Verteiler 45 mit drei elektromagnetischen Steuerventilen 46, 47 und 48 verbunden, welche ihrerseits durch entsprechende Leitungen mit dem Eingang des Hydraulikzylinders 32, einer Einrichtung 49 zum Dosieren des flüssigen Desinfektionsmittels und mit dem Ausgang des Hydraulikzylinders 32 verbunden sind.

Eine Leitung 52 für die Entspannung der Hydraulikkolben ist an die Zylinder 50, 51, 46 und 48 angeschlossen, und führt zum Abfluss 53 am unteren Ende des Deckels 31. Dieser Abfluss 53 wird durch ein biegsames Rohr gebildet, dessen Länge streckbar ist, und ist mittels eines Siphons 54 an das Abflussrohr 55 des Siphons 26 angeschlossen.

Ein Siphon 56, der ebenfalls in das Abflussrohr 55 mündet, wirkt mit der Basis des Ablaufstückes 23' zusammen, um ein vollständiges Entleeren der Schüssel 20' nach dem Spülen in der unteren Stellung zu gewährleisten.

Die Anlage wird mittels einer Steuerlogik durch ein Programm gesteuert, welches durch den Impuls eines Knopfdruckes ausgelöst wird. Der Ablauf der Funktionen ist folgender :
- Oeffnung des Ventils 43, um die Hauptspülung der Schüssel 20 ingangzusetzen,
- Schliessen des Ventils 43,
- Oeffnen des Ventils 46 zur Speisung des Zylinders 32, der das Oeffnen des Deckels 31 steuert,
- Oeffnen des Ventils 50 zur Speisung des Zylinders 30, der die Drehung der Schüsselanlage bewirkt,
- Schliessen des Ventils 46,
- Oeffnen des Ventils 47, welches den Zylinder 32 in der Gegenrichtung anspeist, um den Deckel 31 zu schliessen,
- Oeffnen des Ventils 48 zum Betätigen der Spülanlage, welche die jetzt unten befindliche Schüssel 20 spült,
- Schliessen des Ventils 48 am Ende des Spülvorganges,
- Oeffnen des Ventils 44 zum Einleiten einer Hauptspülung der nun oberen Schüssel 20',
- Schliessen des Ventils 44,
- Oeffnen des Ventils 46 (Oeffnen des Deckels 31),
- Oeffnen des Ventils 51, wodurch die Schüsselanordnung in die zur Aktion beim Oeffnen des Ventils gegensätzlichen Richtung zurückgedreht wird,
- Schliessen des Ventils 46,
- Oeffnen des Ventils 47 (Schliessen des Deckels 31),
- Oeffnen des Ventils 48 (Spülung),
- Schliessen des Ventils 48 (Ende der Spülung).

Hiermit ist ein voller Kreislauf ausgeführt. Die Schüsseln 20 und 20' sind nun wieder in ihrer Ausgangsstellung (Schüssel 20 oben und Schüssel 20' unten), wie es in der Figur 2 dargestellt ist.

Die Figur 3 stellt ein vergrössertes Detail der unteren Partie des Deckels 31 dar, an dem die durch ein aussenliegendes Rohr 60 angespeisten Düsen 35 angeordnet sind. Die Aussenkontur des Deckels 60 ist mit einem profilierten Dichtring versehen, der dem Profil der Schüssel 20' angespeist ist. Um eine absolute Dichtheit des Deckels in geschlossener Position zu gewährleisten, ist ein flexibler Balg 62 einerseits am Deckel und andererseits am Sockel 25 befestigt. Dieser Balg 62 ist derart ausziehbar, dass er der Bewegung des Deckels 31 folgt.

## Patentansprüche

1. WC-Anlage mit einem Wassereinlass, einem Siphon und einer Schüsselanordnung, dadurch gekennzeichnet, dass die Schüsselanordnung aus zwei nahezu identischen Schüsseln (2, 2' ; 20, 20') besteht, wobei die beiden Schüsseln durch Drehen um eine gemeinsame Drehachse (R) vertauschbar sind.

2. WC-Anlage nach Anspruch 1, dadurch gekennzeichnet, dass die Drehachse (R) um 30° bis 60° zur/Horizontaien geneigt ist.

3. WC-Anlage nach Anspruch 1 oder 2, dadurch gekennzeichnet, dass die beiden Schüsseln (2, 2' ; 20, 20') durch eine Drehung um 180° um die gemeinsame Axe (R) vertauschbar sind.

4. WC-Anlage nach einem der Ansprüche 1 bis 3, dadurch gekennzeichnet, dass jede der beiden Schüsseln (2, 2' ; 20, 20') einen als Sitzfläche (5, 5' ; 22, 22') ausgebildeten Rand aufweist, und dass jeder dieser Ränder abwechselnd eine horizontale Stellung einnimmt, in welcher die betreffende Schüssel (2 ; 20) benutzungsbereit ist, während die andere Schüssel (2'; 20') an eine Spülungsanlage (5 ; 35, 36) angeschlossen ist.

5. WC-Anlage nach Anspruch 1, dadurch gekennzeichnet, dass die Schüsselanordnung an einer entlang der Drehachse (R) ausgerichteten Welle (W ; 27) befestigt ist, welche durch einen Antriebsmotor (M) jeweils in abwechselnd gleichgerichteten oder entgegengerichteten Schritten antreibbar ist.

6. WC-Anlage nach Anspruch 1, dadurch gekennzeichnet, dass die Schüsselanordnung ein unteres zylindrisches Ablaufstück (23, 23') aufweist, und dass ein Siphon (26) in einen sokkelartigen Träger (25) eingebaut ist, wobei das Ablaufstück (23, 23') drehbar in einer Ausbohrung des sockelartigen Trägers (25) gelagert ist.

7. WC-Anlage nach Anspruch 6, dadurch gekennzeichnet, dass das Ablaufstück (23, 23') aus zwei diametral in zwei geteilte Rohrstücke getrennt ist, wobei jeder dieser Teile an einer Schüssel (20, 20') angeschlossen ist, und dass der Siphon (26) ein Eingangsrohr aufweist, dessen Form und Abmessungen der Form und den Abmessungen der beiden Rohrstückteile entsprechen.

8. WC-Anlage nach Anspruch 4, dadurch gekennzeichnet, dass die Spülungsanlage wenigstens eine Düse (36) aufweist, welche nach erfolgtem Verdrehen der Schüsselanordnung an eine Spritzwasseranlage (45, 48) angeschlossen ist, um die Schüssel (20'), welche nicht in benutzungsbereiter Lage ist, zu waschen.

9. WC-Anlage nach Anspruch 4, dadurch gekennzeichnet, dass die Spülungsanlage einen schiebbaren abdichtenden Deckel (31) aufweist, an dessen Innenwand wenigstens eine Düse (36) angeordnet ist, welcher Deckel an ein Betätigungsorgan (32, 33) angebaut ist, das in einer ersten Stellung den Deckel (31) dicht an die Aussenwände der einen Schüssel (20') andrückt, und in einer zweiten Stellung den Deckel (31) von dieser Schüssel (20') zurückhält, damit ein freies Drehen der Schüsselanordnung erfolgen kann.

10. WC-Anlage nach Anspruch 5, dadurch gekennzeichnet, dass der Antriebsmotor (M) ein Elektromotor ist.

11. WC-Anlage nach Anspruch 5, dadurch gekennzeichnet, dass der Antriebsmotor einen hydraulischen Zylinder (30) enthält, und dass die Welle (27) ein ringförmiges Zahnrad (28) trägt, das in abwechselnder Weise in entgegengesetzten Richtungen durch eine vom Zylinder betätigte Zahnstange (29) getrieben wird.

12. WC-Anlage nach Anspruch 9, dadurch gekennzeichnet, dass das Betätigungsorgan (32, 33) einen hydraulischen Zylinder (32) enthält.

13. WC-Anlage nach Anspruch 9, dadurch gekennzeichnet, dass der Deckel (31) einen abdichtenden Rand aufweist, der an die Aussenwand der zugeordneten Schüssel (20') angepasst ist, damit auch die Sitzfläche (22'), die am oberen Rand der Schüssel gebildet ist, während der Abspülungsphase gewaschen wird.

14. WC-Anlage nach Anspruch 1, dadurch gekennzeichnet, dass beide Schüsseln (20, 20') an je eine Wassereinlassöffnung (39, 40) angeschlossen sind, welche der Primärspülung der nach oben gerichteten Schüssel (20) dient.

15. WC-Anlage nach einem der Ansprüche 1-13, dadurch gekennzeichnet, dass ein betätigbarer Kontakt vorhanden ist, der die hintereinander erfolgenden Vorgänge wie Primärspülung der nach oben gerichteten Schüssel (20), Drehung der Schüsselanordnung und Spülung der benützten, nun nach unten verdrehten Schüssel (20') auslöst.

## Claims

1. A WC arrangement with a water inlet, a syphon and a pan arrangement, characterised in that the pan arrangement consists of two almost identical pans (2, 2' ; 20, 20'), the two pans being interchangeable by rotation around a common axis of rotation (R).

2. A WC arrangement according to Claim 1, characterised in that the axis of rotation (R) is inclined at 30° to 60° to the horizontal.

3. A WC arrangement according to Claim 1 or 2, characterised in that the two pans (2, Z ; 20, 20') can be interchanged by rotation through 180° around the common axis (R).

4. A WC arrangement according to one of Claims 1 to 3, characterised in that each of the two pans (2, 2'; 20, 20') has a rim which is formed as a seat surface (S, S' ; 22, 22') and that each of these rims alternately assumes a horizontal position in which the relevant pan (2 ; 20) is ready for use, while the other pan (2', 20') is connected to a flushing device (5 ; 35, 36).

5. A WC arrangement according to Claim 1, characterised in that the pan arrangement is attached to a shaft (W ; 27) which is lined up along the axis of rotation (R) and can be driven by a drive motor (M) alternately stepwise in the same direction or in opposite directions.

6. A WC arrangement according to Claim 1, characterised in that the pan arrangement has a lower cylindrical outlet part (23, 23'), and that a syphon (26) is built into a pedestal-type support (25), the outlet part (23, 23') being mounted rotatably in a bore in the pedestal-type support (25).

7. A WC arrangement according to Claim 6, characterised in that the outlet part (23, 23') is formed by a pipe divided diametrally into two parts, each of these separate parts being connected to a pan (20, 20'), and that the syphon has an inlet pipe, the shape and dimensions of which correspond to the dimensions of the two pipe parts.

8. A WC arrangement according to Claim 4, characterised in that the flushing device has at least one nozzle (36) which is connected to a water spraying device (45, 48).after rotation of the pan arrangement has been completed, in order to wash the pan (20') which is not in the position ready for use.

9. A WC arrangement according to Claim 4, characterised in that the flushing device has a sliding sealing cover (31) with at least one nozzle (36) arranged on its inner wall, this cover being built onto an operating device (32, 33) which presses the cover (31) tightly against the outer walls of one of the pans (20') in a first position, and holds the cover (31) back from this pan (20') so that free rotation of the pan arrangement can take place, in a second position.

10. A WC arrangement according to Claim 5, characterised in that the drive motor (M) is an electric motor.

11. A WC arrangement according to Claim 5, characterised in that the drive motor contains a hydraulic cylinder (30) and that the shaft (27) bears an annular toothed wheel (28) which is driven by a toothed rack (29) actuated by the cylinder alternately in opposite directions.

12. A WC arrangement according to Claim 9, characterised in that the actuating device (32, 22) contains a hydraulic cylinder (32).

13. A WC arrangement according to Claim 9, characterised in that the cover (31) has a sealing rim which is adapted to the outer wall of the associated pan (20') so that the sitting surface (22') which is formed at the upper rim of the pan is also washed during the flushing phase.

14. A WC arrangement according to Claim 1, characterised in that the two pans (20, 20') are each connected to a water inlet aperture (39, 40) which serves for the primary flushing of the pan (20) which is pointing upwards.

15. A WC arrangement according to one of Claims 1-13, characterised in that .there is an operable switch which initiates the processes such as primary flushing of the pan (20) which is pointing upwards, rotation of the pan arrangement and flushing of the used pan (20') which has now been rotated downwards.

## Revendications

1. Installation de toilette comportant un agencement de cuvettes, une amenée d'eau et un siphon, caractérisée en ce que l'agencement de cuvette comporte deux cuvettes sensiblement identiques (2, 2' ; 20, 20'), ces deux cuvettes étant pivotable autour d'un axe commun (R) de telle manière que leur position respective soit interchangeable.

2. Installation selon la revendication 1, caractérisée en ce que l'axe de pivotement (R) fait un angle de 30 à 60° par rapport à l'horizontale.

3. Installation selon l'une quelconque des revendications 1 ou 2, caractérisée en ce que les deux cuvettes (2, 2' ; 20, 20') sont permutables par rotation de 180° autour de l'axe (R).

4. Installation selon l'une quelconque des revendications 1 à 3, caractérisée en ce que chacune des deux cuvettes (2, 2' ; 20, 20') comporte un bord constituant le siège (S, S' ; 22, 22') et en ce que chacun des sièges peut adopter alternativement une position horizontale, dans laquelle la cuvette correspondante (2, 20) est en position d'utilisation tandis que l'autre cuvette (2', 20') se trouve raccordée à un dispositif de rinçage (5, 35, 36).

5. Installation selon la revendication 1, caractérisée en ce que l'agencement de cuvette est monté sur un arbre (W, 27) disposé le long de l'axe de rotation (R), cet arbre étant couplé par un moteur d'entraînement (M), agencé pour entraîner cet arbre alternativement dans un sens et dans le sens opposé.

6. Installation selon la revendication 1, caractérisée en ce que l'agencement de cuvette comporte une pièce d'écoulement inférieure cylindrique (23, 23'), un siphon (26) monté dans un socle support (25), la pièce d'écoulement (23, 23') étant rotative dans un alésage du support (25).

7. Installation selon la revendication 6, caractérisée en ce que la pièce d'écoulement (23, 23') se compose de deux éléments tubulaires divisés diamètralement, chacun de ces éléments étant raccordé à une cuvette (20, 20') et en ce que le siphon (26) comporte une tubulure d'entrée dont la forme et les dimensions correspondent aux dimensions des deux éléments tubulaires.

8. Installation selon la revendication 4, caractérisée en ce que le dispositif de rinçage comporte au moins une buse (36) agencée pour être raccordée à un dispositif de giclage (45, 48) après la rotation de l'agencement de cuvette, pour rincer la cuvette (20') qui ne se trouve pas momentanément en position d'utilisation.

9. Installation selon la revendication 4, caractérisée en ce que le dispositif de rinçage comporte un couvercle (31) mobile et étanche dont la paroi intérieure comporte au moins une buse (36), ce couvercle étant relié à un organe d'activation (32, 33), qui, dans une première position applique le couvercle (31) de façon étanche contre les parois extérieures de la cuvette (20') et qui, dans une deuxième position, retire ce couvercle pour permettre la rotation des cuvettes.

10. Installation selon la revendication 5, caractérisée en ce que le moteur d'entraînement (M) est un moteur électrique.

11. Installation selon la revendication 5, caractérisée en ce que le moteur d'entraînement comporte un vérin hydraulique (30) et en ce que l'arbre (27) comporte une couronne dentée (28) entraînée alternativement par une crémaillère (29) actionnée par le vérin hydraulique.

12. Installation selon la revendication 8, caractérisée en ce que l'organe d'activation (32, 33) comporte un vérin hydraulique (32).

13. Installation selon la revendication 9, caractérisée en ce que le couvercle (31) comporte un bord dont la forme est adaptée au bord de la cuvette correspondante (20') de telle manière que le siège (22') formé le long du bord supérieur de la cuvette soit également rincé pendant la phase de rinçage.

14. Installation selon la revendication 1, caractérisée en ce que les deux cuvettes (20, 20') sont alternativement connectées à une amenée d'eau (39, 40), respectivement agencée pour assurer un rinçage préliminaire de la cuvette (20) momentanément orientée vers le haut.

15. Installation selon l'une quelconque des revendications précédentes, caractérisée en ce qu'elle comporte un dispositif de commande agencé pour enclencher successivement les opérations suivantes : rinçage primaire de la cuvette

(20) orientée vers le haut, rotation de l'agencement de cuvette et rinçage final de la cuvette orientée vers le bas (20').
